# EUROPÄISCHE PATENTSCHRIFT

(11) **EP 2 050 115 B1**
(45) Veröffentlichungstag und Bekanntmachung des Hinweises auf die Patenterteilung: **29.07.2015**
(21) Anmeldenummer: 07788063.1
(22) Anmeldetag: 31.07.2007
(51) Int. Cl.: H01H 71/24, H01H 71/34

(54) **SCHALT-EINHEIT**
SWITCHING UNIT
UNITÉ DE COMMUTATION

(30) Priorität: 09.08.2006 DE 102006037225
(43) Veröffentlichungstag der Anmeldung: 22.04.2009
(73) Patentinhaber: Siemens Aktiengesellschaft, 80333 München (DE)
(72) Erfinder: BIRKL, Ludwig, 93309 Kelheim (DE); RITZER, Thomas, 93133 Burglengenfeld (DE); WEBER, Christoph, 84061 Ergoldsbach (DE)
(86) Internationale Anmeldenummer: PCT/EP2007/057867
(87) Internationale Veröffentlichungsnummer: WO 2008/017612

(56) Entgegenhaltungen:
- EP-A- 0 272 457
- EP-A- 1 473 753
- DE-A1- 3 132 194

## Beschreibung

Die Erfindung betrifft eine Schalt-Einheit zum selektiven Abschalten von mindestens einem Verbraucher.

Bei Kaskaden von Leitungsschutzschaltern bzw. Leistungsschaltern ist die Selektivität entscheidend. Im Fehlerfall soll nur das Schutzorgan abschalten, das dem Ort des Fehlers am Nächsten liegt. Damit wird erzielt, dass im Fehlerfall nur der fehlerhafte Zweig ausfällt. Aus dem Stand der Technik, beispielsweise aus der DE 32 31 194 A1, sind hierfür Hauptleitungs-Schutzschalter bekannt, die eine Selektivität aufweisen. Die Anschaffung von diesen Haugtleitungs-Schutzschaltern ist jedoch mit hohen Kosten verbunden. Außerdem könnten hierfür elektronische Einheiten eingesetzt werden, die bisher wegen ihrer hohen Kosten aber nicht auf dem Markt verfügbar sind.

Der Erfindung liegt die Aufgabe zugrunde, die Nachteile des Standes der Technik zu überwinden.

Diese Aufgabe wird durch die im Anspruch 1 angegebenen Merkmale gelöst. Der Kern der Erfindung besteht darin, dass die Entklinkung des Schaltschlosses zeitlich nach dem Öffnen der Kontaktstelle erfolgt.

Nachfolgend wird die Erfindung anhand bevorzugter Ausführungsbeispiele in Verbindung mit der Zeichnung näher beschrieben. Dabei zeigen:
- FIG 1: eine schematische Ansicht einer erfindungsgemäßen Schalt-Einheit gemäß einem ersten Ausführungsbeispiel, die sich in einem störungsfreien Betriebszustand befindet;
- FIG 2: eine schematische Ansicht der in FIG 1 dargestellten Schalt-Einheit, wobei der Schlaganker durch einen Kurzschluss betätigt worden ist;
- FIG 3: eine schematische Ansicht der in FIG 1 dargestellten Schalt-Einheit, wobei der Schlaganker durch einen nicht-abgeschalteten Kurzschluss betätigt worden ist und ein Entklinkungs-Stift den Auslösehebel betätigt; und
- FIG 4: eine schematische Ansicht eines weiteren Ausführungsbeispiels der erfindungsgemäßen Schalt-Einheit.

Nachfolgend wird unter Bezugnahme auf die FIG 1 bis 3 ein erstes Ausführungsbeispiel der Erfindung beschrieben. Eine Schalt-Einrichtung umfasst eine erfindungsgemäße selbstschaltende Schalt-Einheit 1, mit deren Ausgang mehrere Leitungszüge in Verbindung stehen. In jedem Leitungszug befindet sich eine weitere selbstschaltende Schalt-Einheit, der wiederum jeweils ein Verbraucher nachgeordnet ist. Bei den Verbrauchern kann es sich um allgemein übliche Gebäude-Installationen handeln.

Die vorgeordnete Schalt-Einheit 1 umfasst eine Träger-Platte 2, an der ein Auslösehebel 3, ein Kontaktarm 4 und eine Klinke 5 schwenkbar gelagert sind. Die Träger-Platte 2, der Auslösehebel 3 und die Klinke 5 sind Bestandteile eines Schaltschlosses 6. Der Kontaktarm 4 ist größer als der Auslösehebel 3 ausgebildet.

Ferner umfasst die Schalt-Einheit 1 einen betätigbaren Schlaganker 7 und einen beweglich gelagerten Entklinkungs-Stift 8, der an dem Schlaganker 7 anliegt. Der Entklinkungs-Stift 8 ist durch den Schlaganker 7 in einem normalen, störungsfreien Betriebzustand der Schalt-Einheit 1 in seiner Position festgelegt und wird durch eine Druckfeder 9 in Richtung auf den Auslösehebel 3 gedrückt. Bei einem Kurzschluss wird der Schlaganker 7 in Bewegung versetzt und stößt dabei gegen den Kontaktarm 4. Hierdurch wird der Kontaktarm 4 verschwenkt und dabei eine Kontaktstelle öffnet, zu der der Kontaktarm 4 gehört. Nachdem der Schlaganker 7 versetzt worden ist, ist der Entklinkungs-Stift 8 nicht mehr in seiner Position festgelegt und wird durch die Druckfeder 9 in Richtung auf den Auslösehebel 3 beschleunigt. Durch geeignete Wahl der Masse des Entklinkungs-Stifts 8 und durch geeignete Wahl der Federkraft der Druckfeder 9 ergibt sich für den Entklinkungsweg des Entklinkungs-Stifts 8 eine vorbestimmte Laufzeit, um die die Entklinkung zeitlich verzögert gegenüber dem Öffnen der Kontaktstelle erfolgt. Durch die Verschwenkung des Auslösehebels 3 wird die Klinke 5 von dem arretierenden Auslösehebel 3 freigegeben.

Wenn jedoch der Kurzschluss durch eine nachgeordnete Schalt-Einheit innerhalb einer bestimmten Zeit abgeschaltet wird, erfolgt keine Entklinkung, da der Schlaganker 7 wieder in seine Ruhelage zurückgebracht wird und dabei den Entklinkungs-Stift 8 mit zurücknimmt, bevor dieser entklinken kann.

Im Folgenden wird nun näher auf die konstruktive Ausgestaltung der Schalt-Einheit 1 eingegangen, die sich in einem störungsfreien Zustand befindet. Die Träger-Platte 2 weist eine Vorderseite 10 und eine der Vorderseite 10 gegenüberliegende Rückseite auf.

In einem unteren Lagerbereich 11 der Träger-Platte 2 ist der Auslösehebel 3 schwenkbar gelagert. Dafür ist ein im Querschnitt runder Lagerstift 12 vorgesehen, der entsprechend angepasste Ausnehmungen in dem Auslösehebel 3 und der Träger-Platte 2 durchdringt. Der Lagerstift 12 definiert eine Lagerachse A. Der in dem Auslösehebel 3 gebildeten Ausnehmung zur Aufnahme des Lagerstifts 12 ist das Bezugszeichen 13 zugeordnet. Die Träger-Platte 2 ist außerdem auf dem Lagerstift 12 schwenkbar gelagert. Der Auslösehebel 3 ist der Vorderseite 10 der Träger-Platte 2 zugewandt, während sich der Kontaktarm 4 auf der Rückseite der Träger-Platte 2 befindet. Der Kontaktarm 4 befindet sich in einer geschlossenen SchalterStellung.

Oberhalb des Lagerbereichs 11 weist die Träger-Platte 2 einen Lagerbereich 14 auf, in dem die Klinke 5 schwenkbar gelagert ist. Hierfür ist ein im Querschnitt runder Lagerstift 15 vorgesehen, der entsprechend angepasste Ausnehmungen in der Klinke 5 und der Träger-Platte 2 durchsetzt. Der Lagerstift 15 definiert eine Lagerachse B. Der Ausnehmung zur Aufnahme des Lagerstifts 15 in der Klinke 5 ist das Bezugszeichen 16 zugeordnet. Die Lagerachsen A und B verlaufen parallel zueinander. Die Klinke 5 befindet sich auf derselben Seite der Träger-Platte 2 wie der Auslösehebel 3. Sie ist also auch der Vorderseite 10 der Träger-Platte 2 zugewandt. Der Kontaktarm 4 ist außerdem auf dem Lagerstift 15 schwenkbar gelagert.

Der Auslösehebel 3 weist einen zentralen Lagerabschnitt 17 auf, in dem sich die runde Ausnehmung 13 befindet. Von dem Lagerabschnitt 17 erstreckt sich ein Auslösearm 18 in eine erste Richtung im Wesentlichen nach unten. Der Auslösearm 18 weist eine Auslösefläche 19 auf, die beabstandet zu der Ausnehmung 13 vorgesehen ist.

Von dem Lagerabschnitt 17 erstreckt sich außerdem ein Entklinkungsarm 20 in eine zweite Richtung, die im Wesentlichen entgegengesetzt zu der ersten Richtung des Auslösearms 18 nach oben verläuft. Der Entklinkungsarm 20 weist eine gerade ebene Arretierfläche 21 auf, die wieder beabstandet zu der Ausnehmung 13 ist. Die Arretierfläche 21 verläuft im Wesentlichen senkrecht zu der geraden ebenen Auslösefläche 19. Die Klinke 5 weist einen ausgenommenen Arretierabschnitt 25 auf, an dem die Arretierfläche 21 des Auslösehebels 3 in dem störungsfreien Zustand sicher anliegt. Der Arretierabschnitt 25 ist beabstandet zu der Ausnehmung 16 angeordnet.

An dem Kontaktarm 4 greift unterhalb des Lagerstifts 15 eine Zugfeder 23 an, die an einer fixen Lagerfläche 24 befestigt ist und den Kontaktarm 4 in eine Schließ-Stellung zieht.

Im Bereich des Arretierabschnitts 25 ist eine Verbindungs-Stange 26 an die Klinke 5 angeschlossen, die die Klinke 5 starr mit einem Griff 39 koppelt. Der Griff 39 ist von Hand betätigbar. Die Verbindungs-Stange 26, der Griff 39 und die Zugfeder 23 sind weitere Bestandteile des Schaltschlosses 6.

Ferner weist die Schalt-Einheit 1 eine unter der Träger-Platte 2 angeordnete fixe Führungs-Platte 27 mit einer unteren Führungs-Öffnung 28 und einer oberen Führungs-Öffnung 29 auf, die parallel zueinander sind und senkrecht zu den Achsen A, B der Lagerstifte 12 bzw. 15 verlaufen. Der Auslösearm 18 des Auslösehebels 3 reicht bis in den Bereich der FührungsÖffnung 29, während sich der Kontaktarm 4 über die FührungsÖffnung 28 hinaus erstreckt.

An der Führungs-Platte 27 liegt auf einer ersten Seite 30 eine elektrische Spule 31 an. Der Schlaganker 7 weist eine Längs-Mittel-Achse C auf und ist entlang seiner Längs-Mittel-Achse C versetzbar. Ferner umfasst der Schlaganker 7 einen magnetischen Haltekopf 32 und einen von dem Haltekopf 32 vorspringenden länglichen, als Stößel wirkenden Schlagvorsprung 33. Der Haltekopf 32 ist der Seite 30 zugewandt. Der Schlagvorsprung 33 durchsetzt die Spule 31 und die Führungs-Öffnung 28. Er ragt aus der Führungs-Platte 27 und endet in Richtung der Längs-Mittel-Achse C beabstandet zu dem Kontaktarm 4. Der Haltekopf 32 ist dagegen beabstandet zu der Führungs-Platte 27 und ragt aus der Spule 31. Er ist derart ausgestaltet, dass er nicht durch die Führungs-Öffnung 28 passt. Durch eine Druckfeder 42, die an der Seite 30 und dem Haltekopf 32 anliegt, ist der Schlaganker 7 in seiner Ruheposition gehalten.

Durch die Führungs-Öffnung 29 ist der Entklinkungs-Stift 8 verschiebbar geführt, der eine zu der Längs-Mittel-Achse C des Schlagankers 7 parallele Längs-Mittel-Achse D aufweist. Ferner weist der Entklinkungs-Stift 8 einen länglichen Entklinkungs-Abschnitt 34 mit einer vorderen ebenen Entklinkungsfläche 35, einen von dem Entklinkungs-Abschnitt 34 seitlich vorspringenden Anlage-Arm 36 und einen Beaufschlagungs-Kopf 37 auf, an dem die Druckfeder 9 anliegt. Die Druckfeder 9 stützt sich gegen eine fixe Abstützfläche 38 ab und übt über den Beaufschlagungs-Kopf 37 eine Druckkraft auf den Entklinkungs-Stift 8 in Richtung auf die Auslösefläche 19 aus. Der Anlage-Arm 36 erstreckt sich bis zu dem Schlaganker 7 und liegt auf dem Haltekopf 32 plan auf.

Nachfolgend wird nun die Funktion der Schalt-Einheit 1 bei einem Kurzschluss beschrieben, der nicht innerhalb einer bestimmten Zeitdauer durch eine nachgeordnete Schalt-Einheit abgeschaltet wird. In einem normalen, kurzschlussfreien Betriebszustand, der in FIG 1 dargestellt ist, befindet sich der Kontaktarm 4 in einer geschlossenen Stellung und die entsprechende Kontaktstelle ist geschlossen; ein mit dem beweglichen Kontaktarm 4 in direkter Verbindung stehendes Kontaktstück 45 liegt dabei an einem nicht dargestellten, festen Kontaktstück an. Die Kontaktstelle wird also durch den Kontaktarm 4 mit dem Kontaktstück 45 und das feste Kontaktstück gebildet. Bezogen auf den Stromfluss durch die Schalt-Einheit 1 ist die Kontaktstelle der Spule 31 in Reihe nachgeschaltet, wobei sich das feste Kontaktstück vor dem Kontaktstück 45 befindet.

Die Zugfeder 23 sorgt dafür, dass der Kontaktarm 4 mit dem Kontaktstück 45 in Richtung der festen Kontaktstelle gezogen wird. Ferner drückt die Druckfeder 9 über den Beaufschlagungs-Kopf 37 den Anlage-Arm 36 mit einer dem Haltekopf 32 zugewandten Anlagefläche 40 gegen den Haltekopf 32. Durch den Haltekopf 32, auf den die Druckfeder 42 wirkt, ist der Entklinkungs-Stift 8 aber in seiner Position festgelegt.

Bei einem Kurzschluss wird der Schlaganker 7 durch die nun unter Kurzschluss-Strom stehende Spule 31, die mit einem Eingang in Verbindung steht, längs seiner Längs-Mittel-Achse C gegen die Druckfeder 42 versetzt, wobei sich der Haltekopf 32 der Führungs-Platte 27 nähert. Der Schlagvorsprung 33 schlägt mit einer dem Kontaktarm 4 zugewandten Schlagfläche 41 gegen den Kontaktarm 4, wodurch dieser um die Lagerachse B verschwenkt wird und dabei die Kontaktstelle öffnet. Das bewegliche Kontaktstück 45 wird also von dem festen Kontaktstück abgehoben, wodurch die nachgeordneten Schalt-Einheiten stromlos werden. Der Anlage-Arm 36 liegt nun wegen des versetzten Schlagankers 7 nicht mehr an dem Haltekopf 32 an. Aufgrund des Masse-Feder-Systems, das durch den Entklinkungs-Stift 8 und die Druckfeder 9 gebildet wird, wird der nun freie Entklinkungs-Stift 8 längs der Achse D in vorbestimmter Weise beschleunigt. Da der Entklinkungs-Stift 8 nicht magnetisch ist, wird er nicht durch das Feld der Spule 31 beeinflusst. Der Entklinkungs-Stift 8 kann beispielsweise aus Kunststoff, Keramik oder Graphit bestehen.

Wird der Kurzschluss durch eine nachgeschaltete Schalt-Einheit in einer gewissen Zeit abgeschaltet, wird der Schlaganker 7 durch die in der Spule 31 angeordnete Druckfeder 42, die sich an der Führungs-Platte 27 auf der Seite 30 und dem Haltekopf 32 abstützt, in seine Ausgangs-Position zurückgeschoben. Dabei wird gegebenenfalls auch der Entklinkungs-Stift 8 zurückgeschoben. Der Haltekopf 32 wird dabei nämlich wieder gegen die Anlagefläche 40 des Anlage-Arms 36 gedrückt. Die Kontaktstelle wird wieder geschlossen.

Wenn keine Abschaltung des Kurzschlusses durch eine nachgeordnete Schalt-Einheit innerhalb einer bestimmten Zeitdauer erfolgt, wird der Entklinkungs-Stift 8 durch die Druckfeder 9 in die gleiche Richtung wie der Schlaganker 7 verschoben und gegen die Auslösefläche 19 des Auslösehebels 3 gedrückt, wodurch der Auslösehebel 3 um die Lagerachse A verschwenkt wird. Der Entklinkungs-Stift 8 legt dabei einen Entklinkungsweg zurück, der im Wesentlichen der Abstand zwischen der Entklinkungsfläche 35 und der Auslösefläche 19 in der Ruhelage ist. Durch die Verschwenkung des Auslösehebels 3 wird auch der Entklinkungsarm 20 verschwenkt, so dass die Arretierfläche 21 außer Eingriff mit dem Arretierabschnitt 25 der Klinke 5 gelangt. Die Klinke 5 ist nun nicht mehr arretiert. Die Träger-Platte 2 mit der Klinke 5 und dem Auslösehebel 3 wird durch die Kraft der Zugfeder 23 um die Lagerachse A im Gegenuhrzeigersinn gedreht, sodass der Kontaktarm 4 in der Offenposition bleibt. Die Kontaktstelle bleibt dabei offen.

Nach Abschalten des Kurzschlusses wird der Schlaganker 7 durch die Druckfeder 42 wieder in seine in FIG 1 dargestellte Ausgangsposition zurück bewegt und nimmt dabei den Entklinkungs-Stift 8 mit. Der Auslösehebel 3 wird durch eine nicht dargestellte Drehfeder wieder in seine Ausgangsposition verschwenkt, so dass ein erneutes Einschalten des Schaltkreises möglich ist. Die Klinke 5 wird durch Verschwenkung des Griffs 39 in die Ausstellung wieder in ihre Ausgangsstellung zurückgeschwenkt.

Gemäß einem alternativen Ausführungsbeispiel ist der unmagnetische Entklinkungs-Stift 8 in der Spule 31 angeordnet und durchdringt diese. Hierdurch wird eine äußerst platzsparende Bauform der Schalt-Einheit 1 ermöglicht. Die Spule 31 hat keinen Einfluss auf den Entklinkungs-Stift 8, da dieser - wie bereits erwähnt - unmagnetisch ist.

Anstelle der angegebenen Federn können auch andere Federn oder Elemente eingesetzt werden, die entsprechende Kräfte erzeugen. Wichtig ist nur, dass die Elemente, die mit den eingesetzten Federn in Verbindung stehen, in die entsprechenden Richtungen beaufschlagt bzw. gedrückt werden, um mit den jeweiligen Komponenten wechselzuwirken. Drehfedern können beispielsweise auch herangezogen werden. Die fixen Flächen können Teile eines Gehäuses bilden, in dem die Schalt-Einheit 1 angeordnet ist.

Im Folgenden wird unter Bezugnahme auf FIG 4 ein weiteres Ausführungsbeispiel der Erfindung beschrieben. Identische Teile erhalten dieselben Bezugszeichen, wie bei dem vorherigen Ausführungsbeispiel, auf dessen Beschreibung hiermit verwiesen wird. Konstruktiv unterschiedlich, jedoch funktionell gleichartige Teile erhalten dieselben Bezugszeichen mit einem hoch gesetzten Strich.

Im Gegensatz zu dem vorher beschriebenen Ausführungsbeispiel weist die Ausführungsbeispiel gemäß FIG 4 keinen separaten Entklinkungs-Stift 8 auf. Dafür weist der Auslösehebel 3' am freien Ende des Auslösearms 18' einen Trägheitsmassen-Ansatz 43 auf, sodass er eine besonders hohe Massenträgheit besitzt. An dem Auslösearm 18' ist außerdem eine Zugfeder 44 angeschlossen, die auch an dem Kontaktarm 4 befestigt ist.

Beim Eintreten eines Kurzschlusses schlägt der Schlaganker 7 wieder gegen den Kontaktarm 4, wodurch dieser verschwenkt und die Kontaktstelle geöffnet wird. Dadurch wird die Zugfeder 44 stärker gespannt. Aufgrund des Trägheitsmassen-Ansatzes 43 weist der Auslösehebel 3' eine besonders hohe Massenträgheit auf und reagiert zeitlich verzögert auf die Verschwenkung des Kontaktarms 4. Wenn der Kurzschluss nicht durch eine nachgeordnete Schalt-Einheit abgeschaltet wird, wird der Auslösehebel 3' zu der verschwenkten Position des Kontaktarms 4 durch die Zugfeder 44 gezogen. Dabei wird auch der Entklinkungsarm 20 betätigt, so dass die Klinke 5 von der Arretierfläche 21 des Entklinkungsarms 20 freigegeben wird. Die Klinke 5 kann dann durch den Griff 39 betätigt werden.

Wird der Kurzschluss innerhalb der Verzögerung durch eine nachgeschaltete Schalt-Einheit abgeschaltet, wird der Schlaganker 7 wieder in seine Ruhelage durch die Druckfeder 42 bewegt. Die Kontaktstelle wird wieder durch den Kontaktarm 4 geschlossen und die Zugfeder 44 entspannt sich wieder. Das Schaltschloss 6 wird nicht entklinkt. Anstelle der Zugfeder 44 können auch wieder andere Federn, wie eine Druckfeder oder Drehfeder, bei geänderter Anbringung eingesetzt werden. Gemäß einer Weiterentwicklung kann die Position bzw. Spannung der Zugfeder 44 von außen verstellt werden. Hierdurch kann die Zeitselektivität wunschgemäß eingestellt werden, so dass auch in mehrstufigen Kaskaden durchgängig Selektivität erzielbar ist. Die Position der Zugfeder 44 kann durch eine Verstellschraube, ein Exzenterrad oder einen Schiebekeil variabel geändert werden.

Die Schalt-Einheit benötigt keine elektronischen Komponenten. Sie ist mechanisch ausgeführt. Daher weist sie eine besonders hohe Zuverlässigkeit auf.

## Patentansprüche

1. Schalt-Einheit zum selektiven Abschalten von mindestens einem Verbraucher,
a) mit mindestens einer Kontaktstelle, die einen beweglich gelagerten Kontaktartn (4) umfasst,
b) mit einem betätigbaren Schlaganker (7) zum Öffnen der Kontaktstelle durch Versetzten des Kontaktarms (4),
c) mit einem Schaltschloss (6), das umfasst
d) eine beweglich gelagerte Klinke (5), und
e) einen der Klinke (5) zugeordneten, beweglich gelagerten Auslösehebel (3), der versetzbar ist zwischen
f) einer Klinken-Freigabe-Position, in der die Klinke (5) freigegeben ist, und
g) einer Klinken-Arretier-Position, in der die Klinke (5) arretiert ist,
h) wobei die Freigabe der Klinke (5) durch den Auslösehebel (3) zeitlich verzögert gegenüber der Betätigung des Kontaktarms (4) durch den Schlaganker (7) erfolgt,
**gekennzeichnet durch**
i) einen Entklinkungs-Stift (8), der
j) in einer Betätigungsrichtung beweglich ist,
k) eine Entklinkungsfläche (35) zur Anlage an dem Auslösehebel (3) aufweist, und
l) eine Anlagefläche (40) zur Abstützung gegenüber dem Schlaganker (7) aufweist, wodurch der Entklinkungs-Stift (8) in einem störungsfreie Betriebszustand der Schalt-Einheit in seiner Position in der Betätigungsrichtung festgelegt ist.

2. Schalt-Einheit nach Anspruch 1, **dadurch gekennzeichnet, dass** der Entklinkungs-Stift (8) durch eine Feder (9) in der Betätigungsrichtung zur Betätigung des Auslösehebels (3) beaufschlagt ist.

3. Schalt-Einheit nach einem der vorherigen Ansprüche, **gekennzeichnet durch** eine elektrische Spule (31) zur Betätigung des Schlagankers (7).

4. Schalt-Einheit nach Anspruch 3, **dadurch gekennzeichnet, dass** der Entklinkungs-Stift (8) die Spule (31) durchdringt.

5. Schalt-Einheit nach einem der vorherigen Ansprüche, **dadurch gekennzeichnet, dass** der Entklinkungs-Stift (8) unmagnetisch ist.

6. Schalt-Einheit nach einem der vorherigen Ansprüche, **dadurch gekennzeichnet, dass** der Entklinkungs-Stift (8) zur Entklinkung des Schaltschlosses (6) einen Entklingungsweg zurücklegt, wobei die Laufzeit des Entklinkungs-Stifts (8) für den Entklinkungsweg durch seine Masse vorgegeben ist.

7. Schalt-Einheit nach einem der vorherigen Ansprüche, **dadurch gekennzeichnet, dass** der Entklinkungs-Stift (8) zur Entklinkung des Schaltschlosses (6) einen Entklingungsweg zurücklegt, wobei die Laufzeit des Entklinkungs-Stifts (8) für den Entklinkungsweg durch die Feder (9) vorgegeben ist.

## Claims

1. Switching unit for the selective switching-off of at least one consumer, with
a) at least one contact point, comprising a moveably mounted contact arm (4),
b) an actuatable hammer armature (7) for opening the contact point by moving the contact arm (4),
c) a switching lock (6), which includes
d) a moveably mounted latch (5), and
e) a moveably mounted tripping lever (3) assigned to the latch, which can be moved between
f) a latch-release position, in which the latch (5) is released, and
g) a latch-locking position, in which the latch (5) is locked,
h) with the release of the latch (5) by the tripping lever (3, 3') taking place in a time-delayed fashion compared with the actuation of the contact arm (4) by the hammer armature (7),
**characterised by**
i) an unlatching pin (8), which
j) is moveable in an actuation direction,
k) has an unlatching surface (35) for supporting the tripping lever (3), and
l) a support surface (40) for support against the hammer armature (7), as a result of which the unlatching pin (8) is defined in a failure-free operating state of the switching unit in its position in the actuation direction.

2. Switching unit according to claim 1, **characterised in that** the unlatching pin (8) is applied with a spring (9) in the actuation direction in order to actuate the tripping lever (3).

3. Switching unit according to one of the preceding claims, **characterised by** an electrical coil (31) for actuating the hammer armature (7).

4. Switching unit according to claim 3, **characterised in that** the unlatching pin (8) passes through the coil (31).

5. Switching unit according to one of the preceding claims, **characterised in that** the unlatching pin (8) is not magnetic.

6. Switching unit according to one of the preceding claims, **characterised in that** the unlatching pin (8) for unlatching the switching lock (6) covers an unlatching path, with the operating time of the unlatching pin (8) being predetermined for the unlatching path by means of its mass.

7. Switching unit according to one of the preceding claims, **characterised in that** the unlatching pin (8) for unlatching the switching lock (6) covers an unlatching path, with the operating time of the unlatching pin (8) for the unlatching path being predetermined by the spring (9).

## Revendications

1. Unité de commutation pour la déconnexion sélective d'au moins un consommateur, comprenant
a) au moins un point de contact qui comprend un bras de contact (4) monté de manière mobile,
b) une armature à percussion (7) pouvant être actionnée pour ouvrir le point de contact par déplacement du bras de contact (4),
c) un verrou de commutation (6) qui comprend
d) un cliquet (5) monté de manière mobile et
e) un levier de déclenchement (3) monté de manière mobile associé au cliquet (5), qui est déplaçable entre
f) une position de libération du cliquet dans laquelle le cliquet (5) est libéré et
g) une position de blocage du cliquet dans laquelle le cliquet (5) est bloqué,
h) la libération du cliquet (5) par le levier de déclenchement (3) ayant lieu de manière retardée dans le temps par rapport à l'actionnement du bras de contact (4) par l'armature à percussion (7),
**caractérisée par**
i) une tige de déverrouillage (8) qui
j) est mobile dans une direction d'actionnement,
k) est pourvue d'une surface de déverrouillage (35) destinée à entrer en contact avec le levier de déclenchement (3) et
l) une surface d'appui (40) destinée à prendre appui contre l'armature à percussion (7), grâce à quoi la tige de déverrouillage (8), dans un état de fonctionnement sans incident de l'unité de commutation, est fixée dans sa position dans la direction d'actionnement.

2. Unité de commutation selon la revendication 1, **caractérisée en ce qu'**un ressort (9) agit sur la tige de déverrouillage (8) dans la direction d'actionnement pour actionner le levier de déclenchement (3).

3. Unité de commutation selon l'une des revendications précédentes, **caractérisée par** une bobine électrique (31) pour l'actionnement de l'armature à percussion (7).

4. Unité de commutation selon la revendication 3, **caractérisée en ce que** la tige de déverrouillage (8) pénètre la bobine (31).

5. Unité de commutation selon l'une des revendications précédentes, **caractérisée en ce que** la tige de déverrouillage (8) est non magnétique.

6. Unité de commutation selon l'une des revendications précédentes, **caractérisée en ce que** la tige de déverrouillage (8) effectue, pour déverrouiller le verrou de commutation (6), une course de déverrouillage, le temps mis par la tige de déverrouillage (8) pour effectuer la course de déverrouillage étant prédéfini par sa masse.

7. Unité de commutation selon l'une des revendications précédentes, **caractérisée en ce que** la tige de déverrouillage (8) effectue, pour déverrouiller le verrou de commutation (6), une course de déverrouillage, le temps mis par la tige de déverrouillage (8) pour effectuer la course de déverrouillage étant prédéfini par le ressort (9).
